# EUROPÄISCHE PATENTANMELDUNG

(11) **EP 1 995 398 A2**
(43) Veröffentlichungstag der Anmeldung: **26.11.2008**
(21) Anmeldenummer: 08009351.1
(22) Anmeldetag: 21.05.2008
(51) Int. Cl.: E04H 12/22

(54) **Abdeckung**

(30) Priorität: 22.05.2007 DE 102007023780
(71) Anmelder: Wanzl Metallwarenfabrik GmbH, 89336 Leipheim (DE)
(72) Erfinder: Deyerler, Kurt, 89257 Illertissen (DE); Eberle, Rolf, 89312 Günzburg (DE); Ulrich, Jürgen, 89312 Günzburg (DE)

(57) **Zusammenfassung**

Die Erfindung betrifft eine Abdeckung, die aus wenigstens einem 1. Teil (1.1) und einem 2, Teil (1.2) gebildet ist, wobei jedes Teil (1.1, 1.2) eine Öffnung (3) aufweist und wobei beide Teile (1.1, 1.2) ineinander greifen und ineinander einrasten.

## Beschreibung

Die Erfindung betrifft eine Abdeckung, die vorzugsweise für das Abdecken von Fußplatten Verwendung findet.

Aus dem Stand der Technik sind Fußplattenabdeckungen bekannt, die von oben auf einen Fuß, eine Stütze oder ähnliche Bauteile gelegt werden.

Insbesondere wenn ein Fuß oder eine Stütze noch weitere Bauteile aufweisen, ist ein Wechsel einer solchen Abdeckung sehr umständlich, da zunächst alle weiteren Bauteile demontiert werden müssen.

Die Aufgabe der Erfindung besteht daher darin, eine bessere Abdeckung aufzuzeigen.

Die Erfindung löst die Aufgabe mit den Merkmalen im Hauptanspruch.

Durch die Zweiteiligkeit der Abdeckung kann ein Wechsel bzw. ein Austausch sehr einfach erfolgen und ist daher mit wenig Kosten verbunden. Das ist z.B. dann gewünscht, wenn die Abdeckung schadhaft ist.

Auch der Herstellungsprozess ist kostengünstig, da beide Hälften, aus denen die Abdeckung besteht, baugleich sind.

Bei einem Austausch kann ein Vertauschen der Hälften unterbunden werden.

Ist eine solche Abdeckung aus einem Kunststoff hergestellt, ist dies besonders kostengünstig.

Die Erfindung wird anhand von Ausführungsbeispielen näher erläutert. Es zeigt
- Fig. 1: eine Abdeckung in Draufsicht;
- Fig. 2: eine Abdeckung von unten in 3-D-Darstellung, sowie
- Fig. 3: ein 1. Teil einer Abdeckung in 3-D-Darsteilung schräg von unten.

Fig. 1 zeigt eine Abdeckung 1, die vorzugsweise als Fußplattenabdeckung ausgeführt ist. Fußplattenabdeckungen 1 können an verschiedenste Füße angeordnet werden. Hierbei sind Füße von Raumteilern, Kundenführungen, Kassensperren und Schwenktüren zu nennen.

Die Abdeckung 1 ist quadratisch gestaltet. Dadurch kann sie insbesondere auch in Ecken Einsatz finden. Die Ecken der Abdeckung 1 sind vorzugsweise abgerundet.

Die Abdeckung 1 ist aus wenigstens einem 1. Teil 1.1 und einem 2. Teil 1.2 gebildet. Jedes Teil 1.1 bzw. 1.2 weist eine Öffnung 3 auf. Diese umschließt den, der Einfachheit halber nicht dargestellten, Fuß. Die Öffnung 3 kann rechteckig, quadratisch, oval oder halbkreisförmig ausgebildet sein. Die Form richtet sich nach dem jeweiligen Querschnitt des Fußes. In den Figuren 1 bis 3 ist die Öffnung halbkreisförmig gebildet.

Beide Teile 1.1 und 1.2 der Abdeckung 1 greifen ineinander und rasten ineinander ein. Dies ist in Fig. 2 verdeutlicht. Jedes 1. Teil 1.1 bzw. jedes 2. Teil 1.2 ist baugleich gebildet. Hierdurch ist das Anbringen und Entfernen einer Abdeckung 1 an einem Fuß sehr montagefreundlich.

Jedes 1. Teil 1.1 und jedes 2. Teil 1.2 weisen eine Öse 5 auf. Eine Öse 5 ist an der Unterseite 4 der Abdeckung 1 gebildet, Die Öse 5 kann während des Herstellungsprozesses bereits in der Form ausgebildet sein. Dies kann z.B. bei der Verwendung von Kunststoff der Fall sein, oder aber die Öse 5 wird ortsfest an der Unterseite 4 der Abdeckung 1 angeordnet. Jede Öse 5 ist am äußeren Rand jeweils an der Innenseite 10 des 1. sowie des 2. Teiles 1.1, 1.2 vorgesehen. Das 1. Teil 1.1 weist eine Öse 5.1, das 2. Teil 1.2 eine Öse 5.2 auf. Werden beide Teile 1.1 und 1,2 zusammengesetzt, sind die Ösen 5.1 und 5.2 diagonal zueinander angeordnet. Die Ösen 5.1 und 5.2 sind baugleich ausgeführt. Dies ist Figur 2 zu entnehmen.

Weiterhin weist jedes 1. Teil 1.1 bzw. jedes 2. Teil 1.2 ein Sicherungselement 6 auf. Das 1. Teil 1.1 weist das Sicherungselement 6.1, das 2. Teil 1.2 das Sicherungselement 6.2 auf. Jedes Sicherungselement 6 ist ebenfalls an der Unterseite 4 der Abdeckung 1 vorgesehen.

Insbesondere ist jedes Sicherungselement 6 am äußeren Rand jeweils an der Innenseite 10 des 1. sowie des 2. Teiles 1.1, 1.2 vorgesehen - wobei hierbei der andere äußere Rand gewählt wird, welcher durch die Öffnung 3 von dem oben genannten Rand getrennt ist.

Werden beide Teile 1.1 und 1.2 zusammengesetzt, sind die Sicherungselemente 6.1 und 6.2 diagonal zueinander angeordnet. Die Sicherungselemente 6.1 und 6.2 sind baugleich ausgeführt. Dies ist Figur 2 zu entnehmen.

Das Sicherungselement 6.1 des 1. Teiles 1.1 greift in die Öse 5.2 des 2. Teiles 1.2 ein, während das Sicherungselement 6.2 des 2. Teiles 1.2 in die Öse 5.1 des 1. Teiles 1.1 eingreift. Schiebt man beide Teile 1.1 und 1.2 zusammen, so rasten beide Teile 1.1 und 1.2 ineinander ein. Hierfür sind die Ösen 5 und die Sicherungselemente 6 jeweils entsprechend ausgeführt.

Insbesondere verdeutlicht Fig. 3 eine mögliche Ausführungsform einer Öse 5.1 und eines Sicherungselements 6.1 eines 1. Teiles 1.1.

Die Öse 5.1 weist einen kreisförmigen Querschnitt auf. Um ein Einrasten zu gewährleisten, weist das Sicherungselement 6.1 ebenfalls einen kreisförmigen Querschnitt auf. Jedoch ist das Sicherungselement 6.1 mit einem Schlitz 9 versehen, der eine minimale Veränderung in Bezug auf die Größe des Querschnitts erlaubt, so dass das Ineinandergreifen des Sicherungselements 6.1 in die Öse 5.2 möglich ist und darüber hinaus ein Einrasten gegeben ist.

Jedes Teil 1.1, 1.2 weist eine Ausnehmung 7 auf. Das 1. Teil 1.1 verfügt über die Ausnehmung 7.1, das 2. Teil 1.2 über die Ausnehmung 7.2. Jede Ausnehmung 7.1, 7.2 ist am äußeren Rand, im Übergang zwischen Öffnung 3 und der Innenseite 10 vorgesehen.

Diese Ausnehmung 7 ist an jedem 1. bzw, 2. Teil 1.1, 1,2 notwendig, damit ein Ineinandergreifen beider Teile 1.1, 1.2 überhaupt gegeben ist. Die Größe der Ausnehmung 7 richtet sich nach der Länge, mit welcher das Sicherungselement 6 jeweils in die Öse 5 eingreift.

Die Ausnehmung 7 ist wie in Fig. 3 als 7. 1 dargestellt, vorzugsweise jeweils an der Innenseite 10 vorgesehen, die auch das Sicherungselement 6 aufweist.

Jedes Teil 1.1, 1.2 weist jeweils eine Ausnehmung 7 auf. Die Ausnehmungen 7.1 und 7.2 sind, wenn beide Teile 1.1 und 1.2 ineinander greifen, ebenfalls diagonal zueinander angeordnet.

Ein Ineinandergreifen beider Teile 1.1, 1.2 ist weiterhin aufgrund der Tatsache möglich, dass jedes Teil 1.1, 1.2 an seiner Innenseite 10 eine Abstufung 8 aufweist. Die Größe und Form der Abstufung 8 richtet sich nach der Größe der Ausnehmung 7. Die Abstufung 8 ist jeweils an der Innenseite 10 des 1. und 2. Teiles 1.1, 1.2 vorgesehen, an der keine Ausnehmung 7 ausgeführt ist. Somit ist die Abstufung 8 an der Innenseite 10 vorgesehen, die die Öse 5 aufweist.

Im Bereich der Abstufung 8 ist zur Verstärkung eine Umrandung 2 vorgesehen. Da die Abstufung 8 an der Seite vorgesehen ist, die mit der Öse 5 ausgestattet ist, ist auch die Umrandung 2 entsprechend in diesem Bereich vorzusehen. Die Umrandung 2 ist im zusammengesetzten Zustand beider Teile 1.1 und 1.2 diagonal angeordnet. Dies ist in Fig. 1 dargestellt.

### Bezugszeichenliste

- 1: Abdeckung, Fußplattenabdeckung
- 1.1: 1. Teil
- 1.2: 2. Teil
- 2: Umrandung
- 3: Öffnung
- 4: Unterseite Abdeckung, Fußplattenabdeckung
- 5: Öse
- 5.1: Öse 1. Teil
- 5.2: Öse 2. Teil
- 6: Sicherungselement
- 6.1: Sicherungselement 1. Teil
- 6.2: Sicherungselement 2. Teil
- 7: Ausnehmung
- 7.1: Ausnehmung 1. Teil
- 7.2: Ausnehmung 2. Teil
- 8: Abstufung
- 8.1: Abstufung 1. Teil
- 8.2: Abstufung 1, Teil
- 9: Schlitz
- 10: Innenseite
- 10.1: Innenseite 1. Teil

## Patentansprüche

1. Abdeckung gebildet aus wenigstens einem 1. Teil (1.1) und einem 2. Teil (1.2), wobei jedes Teil (1.1, 1.2) eine Öffnung (3) aufweist und wobei beide Teile (1.1, 1.2) ineinander greifen und ineinander einrasten.

2. Abdeckung nach Anspruch 1, **dadurch gekennzeichnet, dass** jedes 1. Teil (1.1) und jedes 2. Teil (1.2) baugleich gebildet sind.

3. Abdeckung nach den Ansprüchen 1 bis 2, **dadurch gekennzeichnet, dass** jedes 1. Teil (1.1) und jedes 2. Teil (1.2) eine Öse (5, 5.1 bzw. 5.2) aufweisen.

4. Abdeckung nach den Ansprüchen 1 bis 3, **dadurch gekennzeichnet, dass** jedes 1. Teil (1.1) und jedes 2. Teil (1.2) ein Sicherungselement (6, 6.1 bzw. 6.2) aufweisen.

5. Abdeckung nach den Ansprüchen 1 bis 4, **dadurch gekennzeichnet, dass** jedes 1. Teil (1.1) und jedes 2. Teil (1.2) eine Ausnehmung (7, 7.1 bzw. 7.2) aufweisen.

6. Abdeckung nach den Ansprüchen 1 bis 5, **dadurch gekennzeichnet, dass** jedes 1. Teil (1.1) und jedes 2. Teil (1.2) eine Abstufung (8, 8.1 bzw. 8.2) aufweisen.
